# FASCICULE DE BREVET EUROPEEN

(11) **EP 3 598 243 B1**
(45) Date de publication et mention de la délivrance du brevet: **19.10.2022**
(21) Numéro de dépôt: 18184530.6
(22) Date de dépôt: 19.07.2018
(51) Int. Cl.: G04B 19/02, G04B 19/243

(54) **MECANISME HORLOGER A ORGANE SAUTANT**
UHRMECHANISMUS MIT ORGAN, DAS SICH IN SPRÜNGEN BEWEGT
TIMEPIECE MECHANISM WITH JUMPING MEMBER

(43) Date de publication de la demande: 22.01.2020
(73) Titulaire: Patek Philippe SA Genève, 1204 Genève (CH)
(72) Inventeur: TANNER, Samuel, 01220 DIVONNE-LES-BAINS (FR)
(74) Mandataire: Micheli & Cie SA

(56) Documents cités:
- EP-A1- 2 799 938
- EP-A2- 2 894 520

## Description

La présente invention concerne un mécanisme horloger à organe sautant, en particulier pour l'affichage instantané d'une grandeur temporelle telle que le quantième.

On connaît dans l'horlogerie des mécanismes d'affichage instantané comprenant une came escargot contre laquelle s'appuie une bascule sous l'action d'un ressort de rappel appliqué contre la bascule. Le ressort de rappel est une lame en forme de V, de U ou de spirale. A chaque tour de rotation de la came, la bascule glisse de la partie basse vers la partie haute de la came, ce qui arme progressivement le ressort de rappel, puis la bascule chute de ladite partie haute à ladite partie basse, ce mouvement brusque, considéré comme instantané, étant utilisé pour actionner un indicateur tel qu'une aiguille associée à une graduation ou un disque portant des indications et coopérant avec un guichet. Les demandes de brevet CH 702137 et EP 2241944, par exemple, décrivent de tels mécanismes pour un compteur de minutes.

On connaît aussi d'autres mécanismes, par exemple ceux décrits dans les documents CH 524847 et EP 2799938, dans lesquels un ressort spiral a une de ses extrémités qui est reliée cinématiquement à un organe moteur pour un armage continu du ressort spiral par l'organe moteur et son autre extrémité qui est libérée périodiquement par un dispositif de blocage pour un désarmage périodique du ressort spiral, chaque désarmage ayant pour effet d'actionner un organe indicateur sautant.

Tous ces mécanismes ont pour inconvénient que le couple à produire pour armer le ressort varie en fonction du temps. Il faut en effet vaincre la force du ressort qui augmente linéairement avec son degré d'armage. Cette variation de couple affecte la régularité des oscillations de l'organe régulateur de la montre et donc la précision de la mesure.

La présente invention vise à remédier à cet inconvénient ou au moins à l'atténuer et propose à cette fin un mécanisme horloger comprenant un organe moteur, un organe régulateur pour réguler l'organe moteur, un organe sautant, un ressort d'actionnement, un ou plusieurs engrenages entre l'organe moteur et le ressort d'actionnement et un dispositif d'armage et de blocage permettant un armage continu du ressort d'actionnement par l'organe moteur via le ou les engrenages et un désarmage périodique du ressort d'actionnement, le ressort d'actionnement faisant effectuer un saut à l'organe sautant à chacun de ses désarmages, caractérisé en ce que le ressort d'actionnement est un ressort à comportement non linéaire qui produit, entre un angle d'armage θₐ et un angle d'armage θ_{b} séparés d'au moins 10°, un moment de rappel élastique qui ne varie pas de plus de 10%, et en ce que le ressort d'actionnement est pré-armé d'une valeur θₐᵣₘ incluse dans la plage [θₐ, θ_{b}], le mécanisme horloger étant agencé pour que, pendant son fonctionnement, l'angle d'armage du ressort d'actionnement reste dans la plage [θₐ, θ_{b}].

La présente invention propose également une pièce d'horlogerie, telle qu'une pendulette, une montre-bracelet ou une montre de poche, comprenant ce mécanisme horloger.

D'autres caractéristiques et avantages de la présente invention apparaîtront à la lecture de la description détaillée suivante faite en référence aux dessins annexés dans lesquels :
- la figure 1 est un schéma-bloc d'un mécanisme horloger à organe sautant selon l'invention ;
- la figure 2 une vue de dessus d'un dispositif d'armage et de blocage et d'une roue flexible du mécanisme horloger à organe sautant selon l'invention ;
- la figure 3 est une vue de dessus de la roue flexible seule, comprenant un moyeu et une serge reliés par un ressort d'actionnement ;
- la figure 4 est une représentation graphique schématique illustrant l'allure de la courbe d'évolution du moment de rappel élastique exercé par le ressort d'actionnement dans la roue flexible ;
- la figure 5 représente les coordonnées de points définissant une forme particulière de bras élastique pour le ressort d'actionnement ;
- la figure 6 est une représentation graphique du moment de rappel élastique exercé par le ressort d'actionnement dans la roue flexible comprenant des bras élastiques de forme telle que représentée à la figure 5 ;
- la figure 7 est une représentation graphique d'un moment de rappel élastique normalisé exercé par le ressort d'actionnement dans la roue flexible illustrée à la figure 3 selon différentes variantes des bras élastiques du ressort d'actionnement, à savoir de tels bras à section constante (courbe A1) et de tels bras à section variable (courbes A2 à A4), la section variant selon un premier mode de variation ;
- la figure 8 est une représentation graphique d'un moment de rappel élastique normalisé exercé par le ressort d'actionnement dans la roue flexible illustrée à la figure 3 selon deux variantes des bras élastiques du ressort d'actionnement, à savoir de tels bras à section constante (courbe B1) et de tels bras à section variable (courbe B2), la section variant selon un deuxième mode de variation ;

La figure 1 est un schéma-bloc d'un mécanisme horloger 1 selon l'invention, à organe sautant, pour une pièce d'horlogerie telle qu'une pendulette, une montre-bracelet ou une montre de poche. Le mécanisme horloger 1 forme ou fait partie d'un mouvement horloger. Il comprend un organe moteur 2, un rouage 3 entraîné par l'organe moteur 2, un dispositif d'armage et de blocage 4 actionné par le rouage 3 et une roue flexible 5 actionnée par le dispositif d'armage et de blocage 4.

L'organe moteur 2 est typiquement sous la forme d'un ou plusieurs ressorts de barillet logé(s) dans un ou plusieurs barillets respectifs. La rotation du rouage 3 et du ou des barillets est régulée de manière classique par un organe régulateur 6, par exemple à échappement et balancier-spiral. L'organe moteur 2, le rouage 3 et l'organe régulateur 6 sont classiques et ne seront donc pas décrits plus en détail.

Le dispositif d'armage et de blocage 4 est représenté à la figure 2. Il comprend un mobile d'armage 7, un mobile de blocage 8 et un cadre mobile 9. Une roue 10 du mobile d'armage 7 engrène avec le rouage 3 et est entraînée en continu par ce dernier. Une étoile 11 du mobile d'armage 7, coaxiale et solidaire en rotation de la roue 10, est située dans une première ouverture à contour fermé 12 du cadre mobile 9 et constitue un organe rotatif d'entraînement coopérant avec deux éléments d'entraînement 13 diamétralement opposés formés dans la paroi de l'ouverture 12. Une étoile 14 du mobile de blocage 8 est située dans une deuxième ouverture à contour fermé 15 du cadre mobile 9 et constitue un organe rotatif de blocage coopérant avec deux éléments d'arrêt 16 diamétralement opposés formés dans la paroi de l'ouverture 15. Cette étoile 14 est coaxiale et solidaire en rotation d'un pignon 17 faisant partie du mobile de blocage 8. Le cadre mobile 9 est guidé en translation suivant la double flèche F par un dispositif de guidage flexible 18 avec lequel il forme de préférence une pièce monobloc. Le cadre mobile 9 pourrait toutefois être guidé en rotation. L'ensemble 9, 11, 14 forme un dispositif de blocage du type décrit dans les demandes de brevet PCT/IB2018/052645 et PCT/IB2018/052646 de la demanderesse qui sont incorporées dans la présente demande par renvoi.

La roue flexible 5 est représentée aux figures 2 et 3. Elle comprend un moyeu 19 coaxial et solidaire en rotation du mobile d'armage 7, une serge 20 et des bras ou lames élastiques 21 uniformément répartis autour du moyeu 19 et reliant le moyeu 19 à la serge 20. La serge 20 est ainsi suspendue au moyeu 19, et guidée en rotation par rapport au moyeu 19, par les bras élastiques 21. Ces derniers forment ensemble un ressort d'actionnement 22 capable d'emmagasiner de l'énergie mécanique en se tendant (par une rotation du moyeu 19 par rapport à la serge 20 dans un sens, à savoir le sens horaire de la figure 2 ou 3) et de la restituer en se détendant (par une rotation de la serge 20 par rapport au moyeu 19 dans le même sens). Les extrémités respectives des bras élastiques 21 jointes au moyeu 19 constituent ensemble une extrémité d'armage du ressort d'actionnement 22. Les extrémités respectives des bras élastiques 21 jointes à la serge 20 constituent ensemble une extrémité de délivrance de couple du ressort d'actionnement 22. La roue flexible 5 comprend en outre une denture extérieure 23 solidaire de la serge 20. Cette denture 23 engrène avec le pignon 17 du mobile de blocage 8.

La roue flexible 5 est de préférence monobloc. Elle est par exemple en métal, alliage, silicium (typiquement revêtu d'oxyde de silicium), plastique, verre minéral ou verre métallique. Elle peut être réalisée par usinage ou par la technique LIGA, notamment dans le cas où elle est faite d'un métal ou alliage, par gravure ionique réactive profonde dite DRIE, notamment dans le cas où elle est faite en silicium, par moulage, notamment dans le cas où elle est faite en plastique ou verre métallique, ou par découpe laser, notamment dans le cas où elle est en verre minéral.

Un disque d'affichage 24 est fixé, par exemple collé, sur la serge 20. Dans l'exemple représenté, le disque d'affichage 24 est un disque d'affichage de quantième portant deux séries d'indications « 1 » à « 31 » et la serge 20 et le disque d'affichage 24 effectuent ensemble de manière sautante, avec un saut par jour, un tour en deux mois. Les indications portées par le disque d'affichage 24 sont successivement visibles à travers un guichet d'un cadran de la pièce d'horlogerie. Le disque d'affichage 24 pourrait être monobloc avec la roue flexible 5.

Le fonctionnement du mécanisme horloger 1 est le suivant.

Le mobile d'armage 7 et avec lui le moyeu 19 tournent continûment, selon un rythme déterminé par les oscillations de l'organe régulateur 6, dans le sens horaire de la figure 2 sous l'action de l'organe moteur 2 exercée via le rouage 3. Ce faisant, ils arment continûment le ressort d'actionnement 22. La plupart du temps, le mobile de blocage 8, qui est sous tension de par le couple exercé par le ressort d'actionnement 22, est bloqué par l'un des éléments d'arrêt 16 contre lequel s'appuie une des branches de l'étoile 14, ce qui maintient immobile la serge 20 et donc l'extrémité de délivrance de couple du ressort d'actionnement 22.

La serge 20 est libérée périodiquement à des instants qui sont déterminés par la rencontre entre l'étoile 11 du mobile d'armage 7 et chacun des éléments d'entraînement 13. Dès qu'une branche de l'étoile 11 entre en contact avec l'un des éléments d'entraînement 13, elle coopère avec celui-ci pour déplacer le cadre mobile 9 afin de désengager l'étoile 14 du mobile de blocage 8 de l'élément d'arrêt 16 contre lequel il s'appuyait. Sous l'action du ressort d'actionnement 22, la serge 20 et le mobile de blocage 8 se mettent à tourner brusquement jusqu'à ce qu'une autre branche de l'étoile 14 vienne s'appuyer sur l'autre élément d'arrêt 16. Pendant ce déplacement brusque, considéré comme instantané par rapport au mouvement du rouage 3 et du mobile d'armage 7, l'indication visible à travers le guichet est remplacée par la suivante et le ressort d'actionnement 22 se désarme partiellement.

Les différents rapports d'engrenages dans le mécanisme horloger 1 et le nombre de branches de chacune des étoiles 11 et 14 sont choisis pour que le ressort d'actionnement 22 accumule entre deux désarmages successifs (deux sauts successifs de la serge 20) la même quantité d'énergie que celle libérée à chaque désarmage.

Le mécanisme horloger 1 tel que décrit ci-dessus et illustré aux figures 1 et 2 est un exemple de réalisation. De nombreuses variantes sont possibles.

Par exemple, le mécanisme horloger 1 pourrait être adapté pour faire afficher par le disque d'affichage 24 une autre grandeur que le quantième, telle que le mois, le jour de la semaine, l'heure, la minute ou la seconde.

Le mobile d'armage 7 pourrait être relié cinématiquement au moyeu 19 d'une autre manière qu'en étant solidaire en rotation de celui-ci, par exemple par l'intermédiaire d'un ou plusieurs engrenages. Le mobile de blocage 8 pourrait être relié cinématiquement à la serge 20 par plus d'un engrenage. Une autre modification pourrait consister à faire engrener directement l'organe moteur 2 avec la roue 10.

Le dispositif d'armage et de blocage 4 est avantageux notamment pour protéger le mécanisme horloger 1 contre les chocs et pour diminuer les frottements, comme expliqué dans les demandes de brevet PCT/IB2018/052645 et PCT/IB2018/052646. Toutefois, il est possible de recourir à d'autres dispositifs d'armage et de blocage, tels que celui décrit dans la demande de brevet EP 2799938 ou même des dispositifs d'armage et de blocage ne permettant qu'un déplacement semi-instantané (en partie traînant, en partie sautant) du disque d'affichage.

Au lieu d'être constitué par la serge 20 et le disque d'affichage 24, l'organe sautant du mécanisme horloger 1 pourrait être constitué par le moyeu 19. Le moyeu 19 serait alors coaxial et solidaire en rotation du mobile de blocage 8 tandis que le pignon 17 qui engrène avec la denture 23 que porte la serge 20 serait coaxial et solidaire en rotation du mobile d'armage 7. Le nombre de branches de chacune des étoiles 11 et 14 serait adapté en conséquence. Une telle variante, où le ressort d'actionnement 22 est armé par la serge 20 et désarmé par le moyeu 19, peut servir notamment à afficher une grandeur au moyen d'une aiguille solidaire en rotation du moyeu 19. L'aiguille peut, par exemple, être une aiguille de seconde morte.

Dans tous les cas, selon la présente invention, les bras élastiques 21 qui constituent le ressort d'actionnement 22 sont conformés spécialement pour améliorer la constance du couple ou moment de rappel élastique exercé par ce ressort d'actionnement 22, et donc la constance du couple nécessaire pour armer en continu ce ressort d'actionnement 22, et améliorer ainsi la régularité des oscillations de l'organe régulateur 6.

Pour la compréhension de l'invention, le comportement de la roue flexible 5, considérée isolément, c'est-à-dire libre de toute interaction avec le mobile d'armage 7 et avec le mobile de blocage 8, est décrit ci-dessous. La figure 3 représente cette roue flexible 5 isolée.

La roue flexible 5 isolée montrée à la figure 3 présente, en raison de la forme de ses bras élastiques 21, un sens de rotation privilégié de sa serge 20 par rapport à son moyeu 19, ce sens étant défini comme celui qui permet, à partir de son état de repos, le plus grand déplacement angulaire relatif de sa serge 20 par rapport à son moyeu 19. Ce sens de rotation privilégié est le sens horaire à la figure 3.

La roue flexible 5 isolée peut être armée par rotation de sa serge 20 par rapport à son moyeu 19 d'un angle θ dans son sens de rotation privilégié, l'angle θ = 0° correspondant à la position de repos de la roue flexible 5 isolée, c'est-à-dire à la position dans laquelle le ressort d'actionnement 22 est au repos (n'exerce aucun moment de rappel élastique). Lors d'un tel armage, le ressort d'actionnement 22 se déforme pour exercer un moment de rappel M(θ) dépendant de la position θ de la serge 20 par rapport au moyeu 19, tendant à faire pivoter la serge 20 par rapport au moyeu 19 dans le sens opposé au sens d'armage, c'est-à-dire dans le sens opposé au sens de rotation privilégié, tendant ainsi à la faire revenir à son état de repos.

Lorsque la serge 20 est dans la position angulaire dans laquelle l'angle θ est égal à x°, on dit que la roue flexible 5 ou le ressort d'actionnement 22 est armé de x°.

Le ressort d'actionnement 22 est conçu, notamment de par sa forme, pour exercer, dans la roue flexible 5, un moment de rappel élastique M(θ) sensiblement constant sur une plage de positions angulaires [θₐ, θ_{b}] de la serge 20 par rapport au moyeu 19 d'au moins 10°, de préférence d'au moins 15°, de préférence d'au moins 20°, de préférence d'au moins 25°.

On entend par moment « sensiblement constant » un moment ne variant pas de plus de 10%, de préférence 5%, de préférence encore 3%, typiquement 1,5%, étant entendu que ce pourcentage peut être diminué davantage.

Plus précisément, soient respectivement Mₘᵢₙ et Mₘₐₓ les valeurs des moments minimum et maximum exercés par le ressort d'actionnement 22 dans la roue flexible 5 isolée sur une plage donnée de positions angulaires de la serge 20 par rapport au moyeu 19, le moment exercé par le ressort d'actionnement 22 est sensiblement constant dès lors que l'inéquation « (Mₘₐₓ - Mₘᵢₙ)/((Mₘₐₓ + Mₘᵢₙ)/2) ≤ 0,1 » est vérifiée, plus précisément, dès lors que l'inéquation « (Mₘₐₓ - Mₘᵢₙ)/((Mₘₐₓ + Mₘᵢₙ)/2) ≤ y% », avec y=10, de préférence 5, de préférence encore 3, par exemple 1,5, est vérifiée.

La figure 4 illustre schématiquement l'allure de la courbe d'évolution du moment de rappel élastique M(θ) en fonction de la position angulaire θ relative de la serge 20 par rapport au moyeu 19. Comme cela est visible, cette courbe est non linéaire et le moment de rappel élastique M(θ) suit globalement une évolution en trois phases :
- pour un angle θ compris entre 0° et une première valeur θₐ, le moment de rappel élastique augmente rapidement avec le déplacement angulaire θ ;
- au-delà de cette première valeur θₐ, le ressort d'actionnement 22 est dans une phase stable. En effet, entre cette première valeur θₐ et une seconde valeur θ_{b}, le moment de rappel élastique est sensiblement constant par rapport au déplacement angulaire θ, la courbe M(θ) prenant la forme d'un plateau ;
- au-delà de cette deuxième valeur θ_{b} le moment de rappel élastique augmente à nouveau jusqu'à atteindre une valeur limite Mₗᵢₘᵢₜₑ, pour un déplacement angulaire θ=θₗᵢₘᵢₜₑ. Cette valeur Mₗᵢₘᵢₜₑ dépend des propriétés du matériau dans lequel le ressort d'actionnement 22 est réalisé et est atteinte lorsque le ressort d'actionnement 22 subit la contrainte maximale qu'il peut supporter.

Il est possible de définir des valeurs limites d'angles θ_{a_y%} et θ_{b_y%} entre lesquelles le moment de rappel élastique est sensiblement constant, avec une constance de y%. Par exemple, si l'on veut obtenir une constance du moment de rappel élastique de 5%, on définit à l'aide de la courbe M(θ) les valeurs des angles θ_{a_5%} et θ_{b_5%} pour que l'inéquation : « (Mmax-Mmin) / ((Mₘₐₓ+Mₘᵢₙ)/2) < 0,05 » soit vérifiée ; avec Mₘₐₓ le moment de rappel élastique maximum sur l'intervalle d'angles [θ_{a_5%}, θ_{b_5%}] et Mₘᵢₙ le moment de rappel élastique minimum sur ce même intervalle.

Dans le mécanisme horloger 1, le ressort d'actionnement 22 est pré-armé d'une valeur θₐᵣₘ incluse dans la plage [θₐ, θ_{b}] et les rapports d'engrenages et les nombres de branches des étoiles 11 et 14 sont choisis pour que l'angle d'armage θ reste dans cette plage pendant le fonctionnement dudit mécanisme, de sorte que le moment de rappel élastique reste sensiblement constant. Plus la valeur de pré-armage θₐᵣₘ choisie est proche de la valeur θₐ plus la plage de fonctionnement du ressort d'actionnement 22 pourra être grande. Chaque désarmage du ressort d'actionnement 22 ramène l'angle d'armage θ à la valeur θₐᵣₘ.

Pour obtenir l'allure non linéaire de la courbe M(θ) représentée à la figure 4, les bras élastiques 21 peuvent être conformés par optimisation topologique en appliquant l'enseignement de la publication « Design of adjustable constant-force forceps for robot-assisted surgical manipulation », *Chao-Chieh Lan et al., 2011 IEEE International Conférence on Robotics and Automation, Shanghai International Conférence Center, May 9-13, 2011, China.*

L'optimisation topologique dont il est question dans l'article précité utilise des courbes polynomiales paramétriques telles que les courbes de Bézier pour déterminer la forme géométrique des bras élastiques.

Les courbes de Bézier se définissent, conjointement à une série de m=(n+1) points de contrôle (Q₀, Q₁, ... Qₙ), par un ensemble de points dont les coordonnées sont données par des sommes de polynômes de Bernstein pondérées par les coordonnées desdits points de contrôle.

La forme géométrique de chacun des bras élastiques 21 du ressort d'actionnement 22 est une courbe de Bézier dont les points de contrôle ont été optimisés pour prendre en compte, notamment, les dimensions de la roue flexible 5 à concevoir ainsi que la contrainte « (Mₘₐₓ-Mₘᵢₙ)/((Mₘₐₓ+Mₘᵢₙ)/2) ≤ 0,05 » recherchée. L'inéquation « (Mₘₐₓ-Mₘᵢₙ)/((Mₘₐₓ+Mₘᵢₙ)/2) ≤ 0,05 » correspond à une constance du moment de rappel élastique de 5% sur une plage angulaire [θ_{a_5%}, θ_{b_5%}].

Plus précisément, la forme géométrique de chacun des bras élastiques 21 est définie par l'ensemble des points ${\sum }_{i = 0}^{n} {B}_{i}^{n} \left(t\right) . {Q}_{i} , avec t ∈ \left[0, 1\right] ,$ où les ${B}_{i}^{n}$ sont les polynômes de Bernstein donnés par la fonction ${B}_{i} \left(t\right) = \frac{\left(m-1\right) !}{i ! \left(m-1-i\right) !} {t}^{i} {\left(1-t\right)}^{m - i - 1} avec t ∈ \left[0, 1\right] ,$ et où les Qᵢ sont les points de contrôle Q₀ à Qₙ. Elle correspond à la représentation graphique dans un repère orthonormé de l'ensemble des points définis par les couples de coordonnées (x ; y) définis respectivement par les fonctions x(t) et y(t), t ∈ [0, 1], ci-dessous : $x \left(t\right) = {\sum }_{i = 0}^{m - 1} {Q}_{ix} {B}_{i} \left(t\right)$ $y \left(t\right) = {\sum }_{i = 0}^{m - 1} {Q}_{iy} {B}_{i} \left(t\right)$ dans lesquelles Qᵢₓ et Q_{iy} sont respectivement les coordonnées x et y des points de contrôle Qᵢ.

Les formules indiquées ci-dessus donnent les coordonnées d'une courbe de Bézier d'ordre m, c'est-à-dire une courbe de Bézier basée sur m points de contrôle. Pour des raisons pratiques, une telle courbe de Bézier peut être décomposée en une succession de courbes de Bézier d'ordre inférieur à m, auquel cas la forme géométrique de chacun des bras élastiques est une succession de courbes de Bézier.

En utilisant ce principe, la demanderesse a conçu une roue flexible 5 particulière comprenant trois bras élastiques 21 répartis uniformément autour du moyeu 19. Cette roue flexible 5 correspond à celle représentée dans les figures. Les dimensions de cette roue flexible 5 sont les suivantes :

| | |
|---|---|
| Diamètre de tête de la denture : | 26,12 mm |
| Diamètre extérieur du moyeu : | 4 mm |
| Diamètre intérieur de la serge : | 20 mm |
| Hauteur : | 0,2 mm |
| Epaisseur des bras élastiques : | 90 µm |
| Longueur curviligne de chaque bras : | 9,82 mm |

Dans le cadre de cette conception, sept points de contrôle Q₀, Q₁, Q₂, Q₃, Q₄, Q₅, Q₆ ont été utilisés. Les coordonnées de ces points de contrôle sont indiquées dans le tableau 1 ci-dessous.

**Tableau 1 : Coordonnées des points de contrôle Q₀ à Q₆.**

| **Variables** | **Coordonnées x [mm]** | **Coordonnées y [mm]** |
|---|---|---|
| Q₀ | 1,51325 | 1,30775 |
| Q₁ | 3,7465 | 3,238 |
| Q₂ | 5,625 | -1,1825 |
| Q₃ | 6,875 | 0,907 |
| Q₄ | 7,5 | 2,06575 |
| Q₅ | 8,75 | 0 |
| Q₆ | 10 | 0 |

Avec ces sept points de contrôle il aurait été possible de réaliser une courbe de Bézier d'ordre sept. Cependant, selon le principe indiqué ci-dessus, la courbe de Bézier a été décomposée en deux segments, un premier segment correspondant à une courbe de Bézier d'ordre 4 basée sur les points de contrôle Q₀ à Q₃ et un second segment correspondant à une courbe de Bézier d'ordre 4 basée sur les points de contrôle Q₃ à Q₆.

En utilisant les coordonnées des points de contrôle Q₀ à Q₆ ci-dessus dans les fonctions x(t) et y(t) précitées, la demanderesse a obtenu les coordonnées des points définissant la forme géométrique d'un bras élastique. Un certain nombre de ces couples de coordonnées sont donnés dans le tableau 2 ci-après.

**Tableau 2 : Coordonnées de points de passage du bras élastique optimisé**

| **x [mm]** | **y [mm]** |
|---|---|
| 1,51325 | 1,30775 |
| 1,68007363 | 1,44081204 |
| 1,84553716 | 1,55126447 |
| 2,00961079 | 1,64031297 |
| 2,17226475 | 1,70916325 |
| 2,33346924 | 1,759021 |
| 2,49319447 | 1,79109191 |
| 2,65141065 | 1,80658168 |
| 2,808088 | 1,806696 |
| 2,96319672 | 1,79264057 |
| 3,11670703 | 1,76562109 |
| 3,26858914 | 1,72684325 |
| 3,41881325 | 1,67751275 |
| 3,56734958 | 1,61883528 |
| 3,71416834 | 1,55201653 |
| 3,85923975 | 1,47826221 |
| 4,002534 | 1,398778 |
| 4,14402132 | 1,31476961 |
| 4,28367191 | 1,22744272 |
| 4,42145598 | 1,13800304 |
| 4,55734375 | 1,04765625 |
| 4,69130543 | 0,95760806 |
| 4,82331122 | 0,86906416 |
| 4,95333134 | 0,78323024 |
| 5,081336 | 0,701312 |
| 5,20729541 | 0,62451514 |
| 5,33117978 | 0,55404534 |
| 5,45295932 | 0,49110832 |
| 5,57260425 | 0,43690975 |
| 5,69008477 | 0,39265534 |
| 5,80537109 | 0,35955078 |
| 5,91843343 | 0,33880177 |
| 6,029242 | 0,331614 |
| 6,137767 | 0,33919317 |
| 6,24397866 | 0,36274497 |
| 6,34784717 | 0,4034751 |
| 6,44934275 | 0,46258925 |
| 6,54843561 | 0,54129312 |
| 6,64509597 | 0,64079241 |
| 6,73929403 | 0,7622928 |
| 6,831 | 0,907 |
| 6,93563488 | 1,05729003 |
| 7,048549 | 1,16318025 |
| 7,16930663 | 1,22863834 |
| 7,297472 | 1,257632 |
| 7,43260938 | 1,25412891 |
| 7,574283 | 1,22209675 |
| 7,72205713 | 1,16550322 |
| 7,875496 | 1,088316 |
| 8,03416388 | 0,99450278 |
| 8,197625 | 0,88803125 |
| 8,36544363 | 0,77286909 |
| 8,537184 | 0,652984 |
| 8,71241038 | 0,53234366 |
| 8,890687 | 0,41491575 |
| 9,07157813 | 0,30466797 |
| 9,254648 | 0,205568 |
| 9,43946088 | 0,12158353 |
| 9,625581 | 0,05668225 |
| 9,81257263 | 0,01483184 |
| 10 | 0 |

Le graphique de la figure 5 fait apparaître la géométrie du diamètre externe du moyeu 19, du diamètre interne de la serge 20 et d'un des bras élastiques 21 de la roue flexible 5 que la demanderesse a conçue, la géométrie dudit bras étant définie par une courbe passant par l'ensemble des coordonnées de points défini dans le tableau 2 ci-dessus. Ce graphique est réalisé dans un repère orthonormé.

La figure 6 représente les résultats d'une simulation de l'évolution du moment de rappel élastique de la roue flexible 5 isolée ainsi réalisée en fonction de la position angulaire θ de sa serge 20 par rapport à son moyeu 19.

La simulation effectuée considère la roue flexible 5 isolée réalisée en silicium revêtu d'une couche d'oxyde de silicium de 3 µm d'épaisseur, mais tout matériau approprié peut être utilisé. Par exemple des matériaux tels que le Nivaflex^{®} 45/18 (alliage à base de cobalt, nickel et chrome), le CK101 (acier de construction non-allié) ou autres alliages, le plastique, les verres minéraux ou les verres métalliques, par exemple le Vitreloy 1b, conviennent également et permettent l'obtention de roues flexibles dont le moment de rappel élastique est sensiblement constant sur les mêmes plages angulaires [θₐ, θ_{b}].

La plage angulaire de fonctionnement permettant la délivrance d'un moment sensiblement constant étant une constante liée à la forme des bras élastiques 21, l'angle de fonctionnement θ_{b} doit être inférieur à l'angle θₗᵢₘ correspondant à la limite avant plastification ou rupture du ressort d'actionnement 22. Cela permet de définir l'épaisseur maximale qu'il est possible de réaliser sur les bras.

Il ressort de l'analyse des résultats présentés à la figure 6 qu'une constance de 2,5% du moment de rappel élastique est obtenue pour un déplacement angulaire de la serge 20 de la roue flexible 5 étudiée par rapport à son moyeu 19 compris entre θ_{a_2,5%}, soit 13°, et θ_{b_2,5%}, soit 31°, soit sur une plage de fonctionnement de 18°. La roue flexible 5 ainsi réalisée possède donc une plage de fonctionnement à moment constant (pour une constance de 2,5%) de 18°. Si l'on accepte une constance de 9,5% du moment de rappel élastique alors la roue flexible 5 ainsi réalisée possède une plage de fonctionnement à moment constant d'environ 23°, avec θ_{a_9,5%} ≈ 10,5° et θ_{b_9,5%} ≈ 33,5°.

Le tableau 3 ci-dessous donne, à titre indicatif, les valeurs θ_{a_y%}, θ_{b_y%} et Δθ (plage de positions angulaires à moment sensiblement constant) associées à la roue flexible 5 réalisée par la demanderesse en fonction du pourcentage de constance **y** considéré ainsi que les valeurs de moments de force Mₘᵢₙ et Mₘₐₓ associées.

**Tableau 3 :**

| θ_{a_y%} | θ_{b_y%} | Plage angulaire Δθ (°) | Mₘᵢₙ | Mₘₐₓ | Pourcentage de constance y (%) |
|---|---|---|---|---|---|
| 13,5 | 30,5 | 17 | 1,510 | 1,534 | 1,6 |
| 13 | 31 | 18 | 1,502 | 1,539 | 2,5 |
| 12,5 | 31,5 | 19 | 1,492 | 1,543 | 3,5 |
| 12 | 32 | 20 | 1,480 | 1,548 | 4,6 |
| 10,5 | 33,5 | 23 | 1,432 | 1,568 | 9,5 |

En augmentant le nombre de points de contrôle lors de la conception des bras élastiques 21, on devrait pouvoir augmenter la précision de la forme de ces bras élastiques 21 et améliorer ainsi la constance du moment de rappel.

Il est aussi possible d'améliorer la constance du moment de rappel en concevant les bras élastiques 21 avec une section variable. La figure 7 montre différentes courbes représentatives d'un moment de force M(θ) normalisé exercé par la roue flexible 5 isolée en fonction de la position angulaire θ de sa serge 20 par rapport à son moyeu 19 (angle d'armage) pour différentes variations de section des bras élastiques 21. La courbe la plus haute, désignée par A1, correspond à des bras élastiques 21 de section constante et d'épaisseur 30 µm. Les courbes situées au-dessous de la courbe A1 correspondent à des bras élastiques 21 dont l'épaisseur diminue linéairement du moyeu 19 à la serge 20, l'épaisseur au point de jonction avec le moyeu 19 étant de 30 µm pour chaque courbe, l'épaisseur au point de jonction avec la serge 20 étant de 29 µm pour la courbe A2, de 28 µm pour la courbe A3 et de 27 µm pour la courbe A4. On constate une amélioration de la constance pour les courbes A2, A3 et A4 par rapport à la courbe A1 sur une plage d'angles d'armage de longueur supérieure à 15°.

D'autres modes de variation de la section des bras élastiques 21 peuvent être envisagés. La figure 8 montre deux courbes B1 et B2 représentatives d'un moment de force M(θ) normalisé exercé par la roue flexible 5 isolée en fonction de la position angulaire θ de sa serge 20 par rapport à son moyeu 19 (angle d'armage) pour différentes formes de section des bras élastiques 21. La courbe la plus haute, B1, correspond à des bras élastiques 21 de section constante et d'épaisseur 30 µm. La courbe B2 correspond à des bras élastiques 21 dont l'épaisseur diminue linéairement du moyeu 19 au milieu du bras puis augmente linéairement du milieu du bras à la serge 20, l'épaisseur aux points de jonction avec le moyeu 19 et avec la serge 20 étant de 30 µm, l'épaisseur au milieu du bras étant de 29 µm. On constate une amélioration de la constance pour la courbe B2 par rapport à la courbe B1 sur une plage d'angles d'armage de longueur supérieure à 15°.

De manière générale, dans les cas où les bras élastiques 21 ont une section variable, celle-ci varie typiquement de manière strictement monotone (elle augmente ou diminue sans interruption mais pas nécessairement linéairement) sur au moins une portion continue du bras élastique représentant 10%, de préférence 20%, de préférence 30%, de préférence 40%, de la longueur (curviligne) du bras élastique. La variation de la section est en outre choisie pour améliorer la constance du moment de rappel élastique sur la plage [θₐ, θ_{b}] par rapport à des bras élastiques de même forme que les bras 21 mais de section constante.

Il apparaîtra clairement à l'homme du métier que la présente invention n'est en aucun cas limitée au mode de réalisation présenté dans les figures.

Il est par exemple très bien envisageable de réaliser une roue flexible 5 avec des bras élastiques 21 de formes différentes de celles représentées dans les figures et/ou dont le nombre de bras élastiques 21 est différent de celui représenté dans les figures. Les bras élastiques 21 peuvent notamment prendre une forme telle que décrite dans l'article « Functional joint mechanisms with constant torque outputs », Mechanism and machine theory 62 (2013) 166-181, Chia-Wen Hou *et al.* La hauteur, la longueur, l'épaisseur et/ou le matériau des bras élastiques 21, voire l'inclinaison des bras élastiques 21 par rapport au moyeu 19 (dans le plan de la roue flexible 5), peuvent également être modifiés pour ajuster la valeur du moment de rappel élastique sensiblement constant.

## Revendications

1. Mécanisme horloger (1) comprenant un organe moteur (2), un organe régulateur (6) pour réguler l'organe moteur (2), un organe sautant (20, 24), un ressort d'actionnement (22), un ou plusieurs engrenages (3, 10) entre l'organe moteur (2) et le ressort d'actionnement (22) et un dispositif d'armage et de blocage (4) agencé pour permettre un armage continu du ressort d'actionnement (22) par l'organe moteur (2) via le ou les engrenages (3, 10) et un désarmage périodique du ressort d'actionnement (22), le ressort d'actionnement (22) étant agencé pour faire effectuer un saut à l'organe sautant (20, 24) à chacun de ses désarmages, le ressort d'actionnement (22) comprenant au moins un bras élastique (21), **caractérisé en ce que** le ou chaque bras élastique (21) est de forme sinueuse, **en ce que** le ressort d'actionnement (22) est un ressort à comportement non linéaire qui produit, entre un angle d'armage θₐ et un angle d'armage θ_{b} séparés d'au moins 10°, un moment de rappel élastique qui ne varie pas de plus de 10%, et **en ce que** le ressort d'actionnement (22) est pré-armé d'une valeur θₐᵣₘ incluse dans la plage [θₐ, θ_{b}], le mécanisme horloger (1) étant agencé pour que, pendant son fonctionnement, l'angle d'armage du ressort d'actionnement (22) reste dans la plage [θₐ, θ_{b}].

2. Mécanisme horloger (1) selon la revendication 1, **caractérisé en ce que** le moment de rappel élastique produit par le ressort d'actionnement (22) ne varie pas de plus de 5%, de préférence pas de plus de 3%, de préférence pas de plus de 1,5 %, sur la plage [θₐ, θ_{b}].

3. Mécanisme horloger (1) selon la revendication 1 ou 2, **caractérisé en ce que** les angles d'armage θₐ et θ_{b} sont séparés d'au moins 15°, de préférence d'au moins 20°, de préférence d'au moins 25°.

4. Mécanisme horloger (1) selon l'une quelconque des revendications 1 à 3, **caractérisé en ce que** le ressort d'actionnement (22) comprend plusieurs dits bras élastiques (21) régulièrement répartis angulairement.

5. Mécanisme horloger (1) selon l'une quelconque des revendications 1 à 4, **caractérisé en ce que** la forme géométrique du ou de chaque bras élastique (21) est une courbe de Bézier ou une succession de courbes de Bézier.

6. Mécanisme horloger (1) selon l'une quelconque des revendications 1 à 5, **caractérisé en ce que** le ou chaque bras élastique (21) présente une section variable dont la variation est choisie pour améliorer la constance dudit moment de rappel élastique dans la plage [θₐ, θ_{b}] par rapport à un bras élastique de même forme mais de section constante.

7. Mécanisme horloger (1) selon l'une quelconque des revendications 1 à 6, **caractérisé en ce qu'**il comprend une roue flexible (5) comprenant un moyeu (19), une serge (20) et le ressort d'actionnement (22) reliant le moyeu (19) à la serge (20), et **en ce que** l'organe sautant comprend la serge (20) ou le moyeu (19).

8. Mécanisme horloger (1) selon la revendication 7, **caractérisé en ce que** la roue flexible (5) est monobloc.

9. Mécanisme horloger (1) selon l'une quelconque des revendications 1 à 8, **caractérisé en ce que** le dispositif d'armage et de blocage (4) comprend un organe mobile (9), un organe rotatif d'entraînement (11) relié cinématiquement à l'organe moteur (2) et à une extrémité d'armage du ressort d'actionnement (22) et agencé pour déplacer l'organe mobile (9), un organe rotatif de blocage (14) relié cinématiquement à une extrémité de délivrance de couple du ressort d'actionnement (22) et à l'organe sautant (20, 24), l'organe rotatif de blocage (14) étant bloqué par l'organe mobile (9) et débloqué périodiquement par les déplacements de l'organe mobile (9) causés par l'organe rotatif d'entraînement (11).

10. Mécanisme horloger (1) selon la revendication 9, **caractérisé en ce que** l'organe mobile (9) est mobile en translation.

11. Mécanisme horloger (1) selon la revendication 9 ou 10, **caractérisé en ce que** l'organe mobile (9) comprend des première et deuxième ouvertures à contour fermé (12, 15) avec la paroi desquelles coopèrent respectivement l'organe rotatif d'entraînement (11) et l'organe rotatif de blocage (14).

12. Mécanisme horloger (1) selon l'une quelconque des revendications 9 à 11 lorsqu'elle dépend de la revendication 7 ou 8, **caractérisé en ce que** l'organe sautant (20, 24) comprend la serge (20) et le moyeu (19) est solidaire en rotation de l'organe rotatif d'entraînement (11).

13. Mécanisme horloger (1) selon l'une quelconque des revendications 9 à 11 lorsqu'elle dépend de la revendication 7 ou 8, **caractérisé en ce que** l'organe sautant comprend le moyeu (19) qui est solidaire en rotation de l'organe rotatif de blocage (14).

14. Mécanisme horloger (1) selon l'une quelconque des revendications 1 à 13, **caractérisé en ce que** l'organe sautant (20, 24) comprend un organe d'affichage (24).

15. Pièce d'horlogerie comprenant un mécanisme horloger (1) selon l'une quelconque des revendications 1 à 14.

## Patentansprüche

1. Uhrmechanismus (1), der ein Antriebsorgan (2), ein Regulierorgan (6) zum Regulieren des Antriebsorgans (2), ein springendes Organ (20, 24), eine Betätigungsfeder (22), eine oder mehrere Getriebe (3, 10) zwischen dem Antriebsorgan (2) und der Betätigungsfeder (22) und eine Spannungs- und Blockiervorrichtung (4) umfasst, die dazu gestaltet ist, eine kontinuierliche Spannung der Betätigungsfeder (22) durch das Antriebsorgan (2) über das oder die Getriebe (3, 10) und ein periodisches Entspannen der Betätigungsfeder (22) zu ermöglichen, wobei die Betätigungsfeder (22) dazu gestaltet ist, zu bewirken, dass das springende Organ (20, 24) bei jeder seiner Entspannungen einen Sprung ausführt, wobei die Betätigungsfeder (22) mindestens einen elastischen Arm (21) umfasst, **dadurch gekennzeichnet, dass** der oder jeder elastische Arm (21) eine gewundene Form aufweist, dadurch, dass die Betätigungsfeder (22) eine Feder mit nichtlinearem Verhalten ist, die zwischen einem Spannungswinkel θₐ und einem Spannungswinkel θ_{b}, die um mindestens 10° getrennt sind, ein elastisches Rückzugsmoment erzeugt, das sich um nicht mehr als 10 % verändert, und dadurch, dass die Betätigungsfeder (22) um einen Wert θₐᵣₘ vorgespannt ist, der in dem Bereich [θₐ, θ_{b}] enthalten ist, wobei der Uhrmechanismus (1) derart gestaltet ist, dass während seines Betriebs der Spannungswinkel der Betätigungsfeder (22) im Bereich [θₐ, θ_{b}] bleibt.

2. Uhrmechanismus (1) nach Anspruch 1, **dadurch gekennzeichnet, dass** das elastische Rückzugsmoment, das von der Betätigungsfeder (22) erzeugt wird, sich in dem Bereich [θₐ, θ_{b}] um nicht mehr als 5 %, vorzugsweise um nicht mehr als 3 %, vorzugsweise um nicht mehr als 1,5 % verändert.

3. Uhrmechanismus (1) nach Anspruch 1 oder 2, **dadurch gekennzeichnet, dass** die Spannungswinkel θₐ und θ_{b} um mindestens 15°, vorzugsweise mindestens 20°, vorzugsweise mindestens 25° getrennt sind.

4. Uhrmechanismus (1) nach einem der Ansprüche 1 bis 3, **dadurch gekennzeichnet, dass** die Betätigungsfeder (22) mehrere der elastischen Arme (21) umfasst, die gleichmäßig winklig verteilt sind.

5. Uhrmechanismus (1) nach einem der Ansprüche 1 bis 4, **dadurch gekennzeichnet, dass** die geometrische Form des oder jedes elastischen Arms (21) eine Bezierkurve oder eine Folge von Bezierkurven ist.

6. Uhrmechanismus (1) nach einem der Ansprüche 1 bis 5, **dadurch gekennzeichnet, dass** der oder jeder elastische Arm (21) einen veränderlichen Querschnitt aufweist, dessen Veränderung derart ausgewählt ist, dass die Konstanz des elastischen Rückzugsmoments im Bereich [θₐ, θ_{b}] in Bezug auf einen elastischen Arm mit der gleichen Form aber konstantem Querschnitt verbessert ist.

7. Uhrmechanismus (1) nach einem der Ansprüche 1 bis 6, **dadurch gekennzeichnet, dass** er ein flexibles Rad (5) umfasst, das eine Nabe (19), einen Fußkreis (20) und die Betätigungsfeder (22) umfasst, welche die Nabe (19) mit dem Fußkreis (20) verbindet, und dadurch, dass das springende Organ den Fußkreis (20) oder die Nabe (19) umfasst.

8. Uhrmechanismus (1) nach Anspruch 7, **dadurch gekennzeichnet, dass** das flexible Rad (5) einstückig ist.

9. Uhrmechanismus (1) nach einem der Ansprüche 1 bis 8, **dadurch gekennzeichnet, dass** die Spannungs- und Blockiervorrichtung (4) ein bewegliches Organ (9), ein drehbares Mitnehmerorgan (11), das kinematisch mit dem Antriebsorgan (2) und mit einem Spannungsende der Betätigungsfeder (22) verbunden ist und dazu gestaltet ist, das bewegliche Organ (9) zu verlagern, und ein drehbares Blockierorgan (14) umfasst, das kinematisch mit einem Momentabgabeende der Betätigungsfeder (22) und mit dem springenden Organ (20, 24) verbunden ist, wobei das drehbare Blockierorgan (14) durch das bewegliche Organ (9) blockiert wird und periodisch durch die Verlagerungen des beweglichen Organs (9), die von dem drehbaren Antriebsorgan (11) bewirkt werden, entsperrt wird.

10. Uhrmechanismus (1) nach Anspruch 9, **dadurch gekennzeichnet, dass** das bewegliche Organ (9) translatorisch beweglich ist.

11. Uhrmechanismus (1) nach Anspruch 9 oder 10, **dadurch gekennzeichnet, dass** das bewegliche Organ (9) eine erste und eine zweite Öffnung mit geschlossenem Umriss (12, 15) ist, mit deren Wänden das drehbare Mitnehmerorgan (11) beziehungsweise das drehbare Blockierorgan (14) zusammenwirken.

12. Uhrmechanismus (1) nach einem der Ansprüche 9 bis 11, wenn abhängig von Anspruch 7 oder 8, **dadurch gekennzeichnet, dass** das springende Organ (20, 24) den Fußkreis (20) umfasst und die Nabe (19) drehfest mit dem drehbaren Mitnehmerorgan (11) verbunden ist.

13. Uhrmechanismus (1) nach einem der Ansprüche 9 bis 11, wenn abhängig von Anspruch 7 oder 8, **dadurch gekennzeichnet, dass** das springende Organ die Nabe (19) umfasst, die drehfest mit dem Blockierorgan (14) ist.

14. Uhrmechanismus (1) nach einem der Ansprüche 1 bis 13, **dadurch gekennzeichnet, dass** das springende Organ (20, 24) ein Anzeigeorgan (24) umfasst.

15. Uhr, die einen Uhrmechanismus (1) nach einem der Ansprüche 1 bis 14 umfasst.

## Claims

1. Timepiece mechanism (1) comprising a drive member (2), a regulator member (6) for regulating the drive member (2), a jumper member (20, 24), an actuating spring (22), one or more gears (3, 10) between the drive member (2) and the actuating spring (22) and a winding and blocking device (4) arranged to permit continuous winding of the actuating spring (22) by the drive member (2) via the gear or gears (3, 10) and periodic letting down of the actuating spring (22), the actuating spring (22) being arranged to cause the jumper member (20, 24) to jump each time it is let down, the actuating spring (22) comprising at least one elastic arm (21), **characterised in that** the or each elastic arm (21) is sinuous in shape, **in that** the actuating spring (22) is a spring acting in a non-linear manner, which produces, between a winding angle θₐ and a winding angle θ_{b} which are separated by at least 10°, an elastic return moment which does not vary by more than 10%, and **in that** the actuating spring (22) is pre-wound by a value θₐᵣₘ included in the range [θₐ, θ_{b}], the timepiece mechanism (1) being arranged so that, during operation thereof, the winding angle of the actuating spring (22) remains within the range [θₐ, θ_{b}].

2. Timepiece mechanism (1) as claimed in claim 1, **characterised in that** the elastic return moment produced by the actuating spring (22) does not vary by more than 5%, preferably not more than 3%, preferably not more than 1.5 %, over the range [θₐ, θ_{b}].

3. Timepiece mechanism (1) as claimed in claim 1 or 2, **characterised in that** the winding angles θₐ and θ_{b} are separated by at least 15°, preferably by at least 20°, preferably by at least 25°.

4. Timepiece mechanism (1) as claimed in any one of claims 1 to 3, **characterised in that** the actuating spring (22) comprises a plurality of said elastic arms (21) angularly spaced in a regular manner.

5. Timepiece mechanism (1) as claimed in any one of claims 1 to 4, **characterised in that** the geometric shape of the or of each elastic arm (21) is a Bezier curve or a succession of Bezier curves.

6. Timepiece mechanism (1) as claimed in any one of claims 1 to 5, **characterised in that** the or each elastic arm (21) has a variable cross-section, the variation in which is selected to improve the constancy of said elastic return moment over the range [θₐ, θ_{b}] as compared with an elastic arm of the same shape but a constant cross-section.

7. Timepiece mechanism (1) as claimed in any one of claims 1 to 6, **characterised in that** it comprises a flexible wheel (5) comprising a hub (19), a felloe (20) and the actuating spring (22) connecting the hub (19) to the felloe (20), and **in that** the jumper member comprises the felloe (20) or the hub (19).

8. Timepiece mechanism (1) as claimed in claim 7, **characterised in that** the flexible wheel (5) is formed of one piece.

9. Timepiece mechanism (1) as claimed in any one of claims 1 to 8, **characterised in that** the winding and blocking device (4) comprises a movable member (9), a rotary drive member (11) kinematically connected to the drive member (2) and to a winding end of the actuating spring (22) and arranged to displace the movable member (9), a rotary blocking member (14) kinematically connected to a torque-delivering end of the actuating spring (22) and to the jumper member (20, 24), the rotary blocking member (14) being blocked by the movable member (9) and released periodically by the displacements of the movable member (9) which are caused by the rotary drive member (11).

10. Timepiece mechanism (1) as claimed in claim 9, **characterised in that** the movable member (9) can move in translation.

11. Timepiece mechanism (1) as claimed in claim 9 or 10, **characterised in that** the movable member (9) comprises first and second openings with a closed contour (12, 15), the rotary drive member (11) and the rotary blocking member (14) cooperating respectively with the wall of said first and second openings.

12. Timepiece mechanism (1) as claimed in any one of claims 9 to 11 when it depends on claim 7 or 8, **characterised in that** the jumper member (20, 24) comprises the felloe (20) and the hub (19) is fixed for conjoint rotation with the rotary drive member (11).

13. Timepiece mechanism (1) as claimed in any one of claims 9 to 11 when it depends on claim 7 or 8, **characterised in that** the jumper member comprises the hub (19) which is fixed for conjoint rotation with the rotary blocking member (14).

14. Timepiece mechanism (1) as claimed in any one of claims 1 to 13, **characterised in that** the jumper member (20, 24) comprises a display member (24).

15. Timepiece comprising a timepiece mechanism (1) as claimed in any one of claims 1 a 14.
